# EUROPÄISCHE PATENTSCHRIFT

(11) **EP 3 403 523 B1**
(45) Veröffentlichungstag und Bekanntmachung des Hinweises auf die Patenterteilung: **17.08.2022**
(21) Anmeldenummer: 18171163.1
(22) Anmeldetag: 08.05.2018
(51) Int. Cl.: A45B 23/00

(54) **SONNENSCHIRM**
SUNSHADE
PARASOL

(30) Priorität: 14.05.2017 DE 102017004561; 29.09.2017 DE 102017009101
(43) Veröffentlichungstag der Anmeldung: 21.11.2018
(73) Patentinhaber: doppler group GmbH, 5280 Braunau-Ranshofen (AT)
(72) Erfinder: Forthuber, Herbert, 84359 Simbach (DE)
(74) Vertreter: Wolf, Michael

(56) Entgegenhaltungen:
- CH-A- 543 253
- DE-U1- 9 306 925
- DE-U1- 9 306 925
- US-B1- 6 321 763

## Beschreibung

Die Erfindung betrifft einen Sonnenschirm gemäß dem Oberbegriff des Patentanspruchs 1, insbesondere einen Großflächen-Sonnenschirm, dessen Öffnungs- und/oder Schließmechanismus gegenüber den bislang bekannten Sonnenschirmen, insbesondere herkömmlichen Großflächen-Sonnenschirmen, verbessert, insbesondere bezüglich der Kraftübertragung optimiert, ist.

Bekannt sind Großflächen-Sonnenschirme beispielsweise aus der Gastronomie. Dabei besteht der Bedarf, dass ein Großflächenschirm einfach und kontrolliert auf- und zugeklappt werden kann.

Die häufigsten Sonnenschirmöffnungssysteme setzen dazu beispielsweise eine Gegengewicht- und/oder Rollentechnik unter Umständen mit Gasfedersystem ein, welche in der Regel über eine Kurbel oder einen Kurbelmechanismus auf- und zugeklappt wird.

Die bekannten Kurbelsysteme sind an einen Seilzug oder mehrere Seilzüge gekoppelt, so dass die Kurbel einen Seilzug aufrollt oder abspult, je nach Anforderung. Seilzüge sind zwar sehr belastbar und kompakt, allerdings besteht bei einem Seilzug immer die Gefahr, dass er bei hohen Belastungen durchrutscht und/oder dass er beim Aufrollen sich verheddert und/oder verdreht.

So besteht weiterhin der Bedarf, die Öffnungs- und Schließsysteme von Großflächen-Sonnenschirme weiter zu verbessern, insbesondere hinsichtlich ihrer Sicherheit zu optimieren.

Aufgabe der vorliegenden Erfindung ist es daher, ein System zu schaffen, durch das ein Großflächen-Sonnenschirm einfach und leicht zu öffnen und/oder zu schließen ist. Insbesondere ist Aufgabe der Erfindung, ein Kurbelsystem zum Auf-und/oder Zuklappen eines Sonnenschirms derart zu verbessern, dass die Belastung, die an einen oder mehrere Seilzüge des öffnungs- und/oder Schließmechanismus anliegt, reduziert wird.

Diese Aufgabe wird gemäß der Erfindung durch einen Sonnenschirm, wie er in der vorliegenden Beschreibung, Figur und den Ansprüchen offenbart ist, gelöst.

Dementsprechend ist Gegenstand der Erfindung ein Sonnenschirm nach Anspruch offenbart.

Allgemeine Erkenntnis der Erfindung ist es, dass durch das formschlüssige Ineinandergreifen von Zahnriemen und Zahnrad die Kraft, die durch das Gewicht eines Großflächen-Sonnenschirmdachs auf den Öffnungs- und/oder Schließmechanismus eines Sonnenschirms ausgeübt wird, portioniert wird und so ein kontrollierbares Öffnen und/oder Schließen ermöglicht. Hinzu kommt, dass die Betätigung sukzessive Schritt für Schritt erfolgt, was der Sicherheit dient.

Als Zahnriemen wird vorliegend ein Treibriemen mit Zahnung bezeichnet, der die Eigenschaften einer Kette und eines Flachriemens vereint. Beispielsweise weist der Zahnriemen auf der Innenseite des Riemens Zähne auf, die formschlüssig in ein Zahnrad eingreifen. Als Material der Zähne kommt Elastomer, Gummi und/oder Kunststoff in Frage. Durch die Formschlüssigkeit der Zahnung sind hohe Kräfte bei geringerer Vorspannung übertragbar.

Die Kraft im Zahnriemen wird durch den eingebetteten, im Vergleich zum Elastomer steifen Zugstrang übertragen, der beispielsweise Glas- oder Aramidfaser umfasst.

Nach einer vorteilhaften Ausführungsform der Erfindung sind die beiden Enden des Zahnriemens über ein Seil, beispielsweise ein Verbindungsseil, welches aus Stahldraht oder Polyamid hergestellt werden kann, zum Beispiel ein Draht- und/oder ein Kunststoffseil, miteinander verbunden.

Nach einer vorteilhaften Ausführungsform des Sonnenschirms ist der Zahnriemen oder das seine Enden verbindende Seil über eine Feder mit dem Schirmgestell verbunden.

Nach einer vorteilhaften Ausführungsform ist das Seil, der Riemen und/oder der Zahnriemen um eine Umlenkrolle und/oder Stifte und/oder ein oder mehrere Zahnräder gelegt.

Dabei ist es beispielsweise vorteilhaft, wenn die Lage des Zahnriemens, des Riemens und/oder des damit verbundenen Seils im Schirmgestell zusätzlich durch weitere Haltemittel, wie ein weiteres Seil, eine Feder, einen weiteren Riemen, festgelegt ist.

Beispielsweise ist das Zahnrad mit der Kurbel derart verbunden, dass beim Betätigen der Kurbel ein am Mast über ein Gelenk befestigter Auslegearm, an dessen einem Ende das Schirmdach und am anderen Ende die Kurbel angeordnet sind, durch das Gelenk hindurch relativ zum Mast nach vorne oder zurück bewegbar ist. Dies betrifft insbesondere die Ausführungsform eines Sonnenschirms, wie sie aus der DE 10 2015 113 993 A1 bekannt ist.

Dabei ist es insbesondere vorteilhaft, wenn die Lage des Zahnriemens grundsätzlich unverändert zwischen dem Gelenk am oberen Ende des Masts einerseits und an der Kurbel andererseits festgelegt ist und die Kurbel über das Zahnrad das Ende des Auslegearms entlang dem Zahnriemen hin- und herbewegt.

Insbesondere vorteilhaft ist dabei, wenn diese Bewegung des Auslegearms mit dem Öffnen und Schließen des Schirmdachs gekoppelt ist.

Nach dieser bevorzugten Ausführungsform der Erfindung ist am Sonnenschirm ein seitlich unter dem Schirmdach angeordneter Mast vorgesehen, der über ein Gelenk mit einem Auslegearm verbunden ist. Der Auslegearm hat an einem Ende eine Verbindung zum Schirmdach und am anderen Ende eine Kurbel. Zusammengeklappt liegt der Auslegearm am Mast und das Schirmdach am Auslegearm an. Beim Öffnen wird der Auslegearm nach außen geschwenkt und gleichzeitig durch das Gelenk am oberen Ende des Masts nach vorne geschoben. Dadurch öffnet sich das Schirmdach am Ende des Auslegearms. Der Zahnriemen ist einerseits mit dem oberen Ende des Masts fest verbunden und andererseits läuft er über ein Zahnrad, wobei das Zahnrad - vorzugsweise direkt - mit der Kurbel verbunden ist. Wird die Kurbel am - dem Schirmdach entgegengesetzten - Ende des Auslegearms betätigt, so läuft das Zahnrad entlang dem Zahnriemen und schiebt dabei den Auslegearm durch das Gelenk am oberen Ende des Masts nach vorne und spannt das Schirmdach auf.

Ein Vorteil der Technik mit Zahnriemen und Zahnrad liegt darin, dass das Schirmdach sukzessive aufgespannt wird und kontrolliert wieder eingefahren werden kann.

Der Zahnriemen ist direkt oder indirekt am oberen Ende des Masts, beispielsweise über ein oder mehrere Seil(e) und/oder über eine Feder mit einer Halterung befestigt.

Beispielsweise liegt der Zahnriemen um das Zahnrad herum nur an einer schmalen Stelle am Zahnrad an, wobei Umlenkrolle(n) und/oder Stifte, wie beispielsweise Umlenkstifte, die Lage des Zahnriemens ansonsten festlegen. Der Zahnriemen erstreckt sich entsprechend vom Gelenk am Mast bis zur Kurbel im Auslegearm, wobei das Zahnrad an einer Stelle die Lage des Zahnriemens festlegt, der ansonsten über beispielsweise eine Umlenkrolle und/oder einen oder mehrere Haltevorrichtungen wie Stifte in Position gehalten wird. Der Zahnriemen kann dabei in beliebiger Länge durch ein Seil und/oder durch einen sonstigen Riemen ergänzt sein.

Vorteilhaft dabei ist, dass die Kraft zur Spannung des vollständig aufgeklappten Schirmdachs durch die Kurbel und das Zahnrad einerseits und den Zahnriemen andererseits schrittweise übertragen wird.

Nach einer vorteilhaften Ausführungsform der Erfindung wird zumindest ein Teil des Zahnriemens außerhalb des Gehäuses des Sonnenschirmgestells geführt. Dadurch entsteht eine besonders ansprechende Zahnriemen - und/oder Ketten - Optik.

Im Folgenden wird die Erfindung noch anhand zweier Figuren näher erläutert.
- Figur 1: zeigt eine Ausführungsform eines Sonnenschirms mit seitlich angeordnetem Mast;
- Figur 2: zeigt ein Detail aus Figur 1 im Querschnitt, so dass die Anordnung des Zahnriemens und des Zahnrads erkennbar ist.

Figur 1 zeigt einen Sonnenschirm mit einem Mast 1, der über ein entsprechendes Fußteil fixierbar ist. An dem, dem Fußteil entgegengesetzten Ende des Masts 1 befindet sich ein Gelenk 2, durch das ein axial verschiebbarer Auslegearm 3, der an seinem Schirmdach-seitigen Ende 3' eine Schirmaufhängung 4 hat, mit dem oberen Mastende verbunden ist. Beim Ausstellen oder Anheben des Auslegearms 3 öffnet sich selbsttätig per zwischen Schirmschieber 5 und Mast 1 verspanntem Seilzug 6 das Schirmdach.

An dem dem Schirmdach gegenüberliegenden Ende des Auslegearms 3 befindet sich eine Kurbel 11. Diese ist direkt oder indirekt mit einem Zahnrad - hier nicht gezeigt - verbunden, so dass mittels der Kurbel 11 das mit dem Ende des Auslegearms 3 verbundene Zahnrad (hier nicht zu sehen) entlang dem Zahnriemen 12 den Auslegearm nach vorne und oben schiebt und damit über den Mechanismus 5 und 6 das Schirmdach öffnet.

In Figur 2 ist das Detail auf Figur 1 mit der Kurbel 11, dem Zahnriemen 12 und dem Gelenk 2 näher gezeigt. Vor allem werden in Figur 2 die Gehäuse zum Gelenk 2, dem Auslegearm 3 und der Kurbel 11 nur angedeutet, so dass die innen liegenden Bauteile schematisch erkennbar sind.

Insbesondere liegt im Kurbelgehäuse 11 das Zahnrad 14, das formschlüssig in den Zahnriemen 12 eingreift. Der Zahnriemen verläuft teilweise außerhalb des Gehäuses des Auslegearms 3. Teilweise verläuft der Zahnriemen aber auch innerhalb des Auslegearms 3, so dass ein Drahtseil 15, das in der hier gezeigten Ausführungsform an beiden Enden des Zahnriemens anschließt, zu sehen ist. Der Zahnriemen 12 oder das Drahtseil 15 führen im Gelenk 2 um die Umlenkrolle 13 und am anderen Ende im Kurbelgehäuse 11 um das Zahnrad 14 und gegebenenfalls noch um Umlenkstifte die hier der Übersichtlichkeit wegen nicht gezeigt sind, herum.

Das Drahtseil 15 und/oder die Umlenkrolle 13 oder der Zahnriemen 12 sind nach der hier gezeigten Ausführungsform über eine Feder 16 und/oder eine Halterung 17 fest mit dem Schirmgestell, also hier mit dem Gelenk 2 des Masts 1, verbunden.

Bezüglich der genannten Umlenkrolle 13 wird dabei vorsorglich darauf hingewiesen, dass diese nicht dazu dient, eine Bewegung des Zahnriemens 12 in Bezug auf die Feder 16 bzw. die Halterung 17 zu ermöglichen. Wie weiter oben ausgeführt, ist der Zahnriemen 12 nämlich fest am Schirmgestell, insbesondere am Mast 1 bzw. - noch genauer - am Gelenk 2 befestigt, so dass eine Betätigung der Kurbel 11 zu einer Verschiebung des Auslegearms 3 in Bezug auf das Gelenk 2 führt.

Durch die hier erstmals vorgestellte Mechanik mit Zahnrad und Zahnriemen zum Öffnen und Schließen eines Großflächen-Sonnenschirms wird die Kraftbelastung durch das Gewicht des Schirmdachs beim Öffnen und Schließen portioniert und dadurch besser kontrollierbar gestaltet.

## Patentansprüche

1. Sonnenschirm, umfassend einen Mast (1), ein Schirmdach (S), einen axial verschiebbaren Auslegearm (3) und eine Kurbel (11) zum Öffnen und Schließen des Sonnenschirms, wobei der Mast (1) über ein Fußteil fixierbar ist, wobei sich an dem, dem Fußteil entgegengesetzten Ende des Masts (1) ein Gelenk (2) befindet, wobei der axial verschiebbare Auslegearm (3) durch das Gelenk (2) mit dem oberen Mastende verbunden ist, wobei der Auslegearm (3) an seinem schirmdachseitigen Ende (3') eine Schirmaufhängung (4) hat, wobei sich beim Ausstellen oder Anheben des Auslegearms (3) das Schirmdach (S) selbsttätig per zwischen einem Schirmschieber (5) und dem Mast (1) verspanntem Seiltzug (6) öffnet und wobei zumindest ein am Schirmgestell fixierter Zahnriemen (12) und ein mit der Kurbel (11) verbundenes Zahnrad (14) vorgesehen sind, derart, dass beim Öffnen und beim Schließen des Schirmdachs (S) die Zähne des Zahnriemens (12) und des Zahnrads (14) eingesetzt werden, indem sie formschlüssig ineinandergreifen,
**dadurch gekennzeichnet,**
**dass** sich die Kurbel (11) an dem dem Schirmdach (S) gegenüberliegenden Ende des Auslegearms (3) befindet.

2. Sonnenschirm nach Anspruch 1,
**dadurch gekennzeichnet,**
**dass** der Sonnenschirm einen seitlich angeordneten Mast (1) hat.

3. Sonnenschirm nach Anspruch 1,
**dadurch gekennzeichnet,**
**dass** die beiden Enden des Zahnriemens (12) über ein Seil (15) miteinander verbunden sind.

4. Sonnenschirm nach Anspruch 1,
**dadurch gekennzeichnet,**
**dass** der Zahnriemen (12) oder das seine Enden verbindende Seil (15) über eine Umlenkrolle (13) geführt werden.

5. Sonnenschirm nach Anspruch 1,
**dadurch gekennzeichnet,**
**dass** der Zahnriemen (12) oder das seine Enden verbindende Seil (15) über eine Feder (16) mit dem Schirmgestell verbunden sind.

## Claims

1. A parasol, comprising a pole (1), a cover (S), an axially displaceable extension arm (3) and a crank (11) for opening and closing the parasol, wherein the pole (1) can be fixed via a foot part, wherein a joint (2) is located at the end of the pole (1) opposite the foot part, wherein the axially displaceable extension arm (3) is connected to the upper pole end by the joint (2), wherein the extension arm (3) has an umbrella suspension (4) at it cover-side end (3'), wherein when the extension arm (3) is extended or raised, the cover (S) automatically opens by means of a rope pull (6) tensioned between an umbrella slide (5) and the pole (1) and wherein at least one toothed belt (12) fixed to the umbrella frame and one toothed wheel (14) connected to the crank (11) are provided such that when the cover (S) is opened and closed, the teeth of the toothed belt (12) and of the toothed wheel (14) are employed by engaging in one another in a form-fitting manner,
**characterized in that**
the crank (11) is located at the end of the extension arm (3) opposite the cover (S).

2. The parasol according to claim 1,
**characterized in that**
the parasol has a laterally arranged pole (1).

3. The parasol according to claim 1,
**characterized in that**
the two ends of the toothed belt (12) are connected to one another via a rope (15).

4. The parasol according to claim 1,
**characterized in that**
the toothed belt (12) or the rope (15) connecting its ends is guided over a deflection pulley (13).

5. The parasol according to claim 1,
**characterized in that**
the toothed belt (12) or the rope (15) connecting its ends is connected to the umbrella frame via a spring (16).

## Revendications

1. Parasol, comprenant un mât (1), un toit de protection (S), un bras en porte-à-faux pouvant être axialement ajusté (3) et une manivelle (11) pour ouvrir et fermer le parasol, sachant que le mât (1) peut être fixé par une partie de pied, sachant qu'une articulation (2) se trouve sur l'extrémité du mât (1) opposée à la partie de pied, sachant que le bras en porte-à-faux pouvant être axialement ajusté (3) est relié par l'articulation (2) à l'extrémité de mât supérieure, sachant que le bras en porte-à-faux (3) possède à son extrémité côté toit de protection (3') une suspension de toit (4), sachant que lors du déploiement ou du soulèvement du bras en porte-à-faux (3), le toit de protection (S) s'ouvre automatiquement par un tirant à câble (6) tendu entre un coulisseau de toit de protection (5) et le mât (1) et sachant qu'au moins une courroie dentée (12) fixée à l'armature de parasol et une roue dentée (14) reliée à la manivelle (11) sont prévues de telle manière que lors de l'ouverture et de la fermeture du toit de protection (S), les dents de la courroie dentée (12) et de la roue dentée (14) sont employées en s'engrènant par conformité de forme,
**caractérisé en ce que**
la manivelle (11) se trouve à l'extrémité du bras en porte-à-faux (3) opposée au toit de protection (S).

2. Parasol selon la revendication 1,
**caractérisé en ce que**
le parasol possède un mât (1) disposé latéralement.

3. Parasol selon la revendication 1,
**caractérisé en ce que**
les deux extrémités de la courroie dentée (12) sont reliées entre elles par un câble (15).

4. Parasol selon la revendication 1,
**caractérisé en ce que**
la courroie dentée (12) ou le câble (15) reliant ses extrémités sont guidés par un galet de renvoi (13).

5. Parasol selon la revendication 1,
**caractérisé en ce que**
la courroie dentée (12) ou le câble (15) reliant ses extrémités sont reliés à l'armature de parasol par un ressort (16).
